# EUROPÄISCHE PATENTSCHRIFT

(11) **EP 0 137 172 B1**
(45) Veröffentlichungstag und Bekanntmachung des Hinweises auf die Patenterteilung: **15.10.1986**
(21) Anmeldenummer: 84109058.2
(22) Anmeldetag: 31.07.1984
(51) Int. Cl.: B03C 1/02

(54) **Starkfeld-Magnetscheider**
High-intensity magnetic separator
Séparateur magnétique à champ fort

(30) Priorität: 12.10.1983 DE 3337145
(43) Veröffentlichungstag der Anmeldung: 17.04.1985
(73) Patentinhaber: KRUPP POLYSIUS AG, 59269 Beckum (DE)
(72) Erfinder: Kukuck, Karl-Heinz, D-4722 Ennigerloh (DE)
(74) Vertreter: Tetzner, Volkmar, Dr.-Ing. Dr. jur.

## Beschreibung

Die Erfindung betrifft einen Starkfeld-Magnetscheider entsprechend dem Oberbegriff des Anspruches 1.

Starkfeld-Magnetscheider, wie sie insbesondere für die Sortierung schwach magnetischer Mineralien eingesetzt werden, enthalten Strömungsräume mit mehr oder weniger konvergierenden Magnetfelder, wobei die von der Trübe mitgeführten magnetischen Partikel durch das konvergierende Magnetfeld zu einem Pol geführt werden und dort anhaften.

Durch die WO-A- 8 002 280 ist beispielsweise ein Magnetscheider bekannt, der halbkreisförmig ausgebildete, ringförmige Durchtrittskanäle zwischen den Polschuhen aufweist. Die FR-A- 1 141 536 beschreibt weiterhin einen Magnetscheider, dessen Polschuhe an den einander gegenüberliegenden Flächen Vorsprünge und dazwischen angeordnete Vertiefungen aufweisen, wobei die Vorsprünge des einen Polschuhes den Vertiefungen des anderen Polschuhes gegenüberliegen, so dß gleichfalls ein inhomogenes Magnetfeld im Strömungsraum für die Trübe entsteht.

Ein Starkfeld-Magnetscheider entsprechend dem Oberbegriff des Anspruches 1 ist schließlich durch die DE-C- 405 920 bekannt. Er enthält nebeneinander angeordnete Schneidenpole, die einem Flächenpol gegenüberstehen. Die von der Trübe mitgeführten magnetischen Partikel werden hierbei durch das stark konvergierende Magnetfeld zu den Schneidenpolen geführt.

Der Trennerfolg wird hierbei unter anderem von den Unterschieden der Feldstärke bestimmt. Werden beispielsweise die Flächen- und Schneidenpole durch Platten gebildet, die auf der einen Seite eine Planfläche und auf der anderen Seite Rippen mit dreieckförmigem Querschnittsprofil aufweisen, so herrscht das Maximum der Feldstärke im Bereich des Rippenkammes und das Minimum der Feldstärke im Bereich des Rippengrundes.

Nun wird die Trennschärfe eines Magnetscheiders durch seine Fähigkeit bestimmt, Partikel mit unterschiedlicher Masse und unterschiedlicher magnetischer Suszeptibilität abzuscheiden. Magnetische und unmagnetische Partikel sind im Strömungsraum annähernd gleichmäßig verteilt. Um kleine magnetische Partikel im Bereich des Rippengrundes polarisieren zu können, ist dort eine Mindestfeldstärke erforderlich. Bei diesem Wert der Mindestfeldstärke im Bereich des Rippengrundes ergibt sich am Rippenkamm eine entsprechend höhere Feldstärke, durch die dann größere, jedoch spezifisch schwächer magnetische Partikel, die an sich in den unmagnetischen Austrag gelangen sollen, zum Rippenkamm angezogen werden.

Der Erfindung liegt daher die Aufgabe zugrunde, einen Starkfeld-Magnetscheider zu entwickeln, der sich durch eine größere Trennschärfe auszeichnet.

Diese Aufgabe wird erfindungsgemäß durch die kennzeichnenden Merkmale des Anspruches 1 gelöst.

Durch die Uₗtterteilung des Raumes zwischen dem Flächenpo4 und einem gegenüberstehenden Schneidenpol in einen mit unmagnetischem, verschleißfestem Material gefüllten Raum niedriger Feldstärke und einen den Strömungskanat für die Trübe bildenden Raum hoher Feldstärke wird die Feldstärkedifferenz innerhalb des Strömungskanales in erwünschter Weise verringert. Damit wird die Gefahr verkleinert, daß große, jedoch spezifisch schwächer magnetische Partikel im Gebiet höchster Feldstärke an den Schneidenpol gezogen und damit abgeschieden werden.

Zweckmäßig verläuft die Grenze zwischen dem mit unmagnetischem Mßterial gefüllten Raum und dem den Strömungskanal für die Trübe bildenden Raum annähernd längs einer Fläche gleicher Feldstärke. Die Auswahl dieser Fläche resultiert dabei aus einem Kompromiß zwischen den gewünschten Werten der Durchsatzrate und der Trennschärfe.

Ein Ausführungsbeispiel der Erfindung ist in der Zeichnung veranschaulicht. Es zeigen
Fig. 1 eine Schemadarstellung eines bekannten Starkfeld-Magnetscheiders.
Fig. 2 ein Diagramm, das den Verlauf der Magnetkräfte in dem in Fig. 1 mit x bezeichneten Raum wiedergibt,
Fig. 3 eine Schemadarstellung des erfindungsgemäßen Starkfeld-Magnetscheiders.

Der in Fig. 1 schematisch veranschaulichte bekannte Starkfe^{f}d-Magnetscheider enthält eine Anzahl von einander gegenüberstehenden Flächenpolen und Schneidenpolen, die durch Platten 1 gebildet werden, die auf der einen Seite eine Planfläche 2 und auf der anderen Seite Rippen 3 mit dreieckförmigem Querschnittsprofil aufweisen. Die Pfanfläche 2 bildet hierbei den Flächenpol und die Rippen 3 die Schneidenpole.

Zwischen der Planfläche 2 und den Rippen 3 ist ein Strömungskanal 4 für die Trübe vorhanden, die die abzuscheidenden magnetischen Partikel enthält.

Fig. 2 zeigt dem Verlauf der Magnetkräfte (Relativwerte) innerhalb des in Fig. 1 mit x bezeichneten Gebietes. Die Beträge variieren zwischen 0,566 (Maximum) am Rippenkamm und 0,005 (Minimum) im Bereich des Rippengrundes. Dieser große Bereich hat zur Folge, daß ein in seiner magnetischen Suszeptibilität und Korngröße sehr heterogenes Gemisch in großer Bandbreite angeregt wird. Daraus resultiert ein schlechter Trenngrad.

Bei der in Fig. 3 dargestellten erfindungsgemäßen Lösung ist demgegenüber der Raum zwischen dem Flächenpol (Planfläche 2) und den gegenüberstehenden Schneidenpolen (Rippen 3) in einen mit unmagnetischem, verschleißfesten Material gefüllten Raum 5 niedriger Feldstärke und einen die Strömungskanäle für die Trübe bildenden Raum 6 hoher Feldstärke unterteilt.

Dabei erstreckt sich der mit unmagnetischem Material gefüllte Raum 5 von der Planfläche 2 bis zum Rippengrund 7, während der die Strömungskanäle für die Trübe bildende Raum 6 den Rippenkamm 8 umschließt und im Bereich der Rippenflanken 9 endet.

Die Grenze 10 zwischen den Räumen 5 und 6 ist bei dem Ausführungsbeispiel gemäß Fig. 3 annähernd kreisbogenförmig gestaltet. Zweckmäßig folgt diese Grenze einer Fläche gleicher Feldstärke.

In Fig. 2 sind schematisch drei Linien gleicher Feldstärke (und damit gleicher magnetischer Kraft) für die Relativwerte 0,05, 0,03 und 0,02 eingezeichnet.

## Patentansprüche

1. Starkfeld-Magnetscheider, enthaltend eine Anzahl von einander gegenüberstehenden Flächenpolen und Schneidenpolen zur Erzeugung von stark konvergierenden Magnetfeldern, wobei zwischen den Flächenpolen und Schneidenpolen Strömungskanäle für die Trübe vorhanden sind,
dadurch gekennzeichnet,
daß der Raum zwischen dem Flächenpol (2) und einem gegenüberstehenden Schneidenpol (3) in einen mit unmagnetischem, verschleißfestem Material gefüllten Raum (5) niedriger Feldstärke und einen den Strömungskanal für die Trübe bildenden Raum (6) hoher Feldstärke unterteilt ist.

2. Magnetscheider nach Anspruch 1, dadurch gekennzeichnet, daß die Grenze zwischen dem mit unmagnetischem Material gefüllten Raum (5) und dem den Strömungskanal für die Trübe bildenden Raum (6) annähernd längs einer Fläche gleicher Feldstärke verläuft.

3. Magnetscheider nach Anspruch 1, bei dem die Flächen- und Schneidenpole durch Platten gebildet werden, die auf der einen Seite eine Planfläche und auf der anderen Seite Rippen mit dreieckförmigem Querschnittsprofil aufweisen, dadurch gekennzeichnet, daß sich der mit unmagnetischem Material gefüllte Raum (5) von der Planfläche (2) einer Platte (1) bis zum Rippengrund (7) der benachbarten Platte erstreckt, während der den Strömungskanal für die Trübe bildende Raum (6) den Rippenkamm (8) umschließt und im Bereich der Rippenflanken (9) endet.

## Claims

1. High intensity magnetic separator, comprising a number of plane poles and knife shaped poles which lie opposite one another producing strongly converging magnetic fields, flow channels for the slurry being provided between the plane poles and the knife shaped poles, characterised in that the space between the plane pole (2) and an opposing knife shaped pole (3) is divided into a space (5) which is filled with non-magnetic wear-resistant material and has a low field strength and a space (6) which forms the flow channel for the slurry and has a high field strength.

2. Magnetic separator as claimed in claim 1, characterised in that the boundary between the space (5) filled with non-magnetic material and the space (6) which forms the flow channel for the slurry runs approximately along a surface of equal field strength.

3. Magnetic separator as claimed in claim 1, in which the plane and knife shaped poles are formed by plates which have on one side a plane surface and on the other side ribs with a triangular cross-section, characterised in that the space (5) which is filled with non-magnetic material extends from the plane surface (2) of a plate (1) to the base of the rib (7) of the adjacent plate, whilst the space (6) which forms the flow channel for the slurry surrounds the crest (8) of the rib and ends in the region of the sides (9) of the rib.

## Revendications

Séparateur magnétique à champ fort, comprenant plusieurs pôles à face plane situés en face de pôles en couteaux, ces pôles étant destinés à produire des champs magnétiques à forte convergence, des canaux d'écoulement de l'eau trouble étant situés entre les pôles à face plane et les pôles en couteaux, séparateur caractérisé en ce que l'espace compris entre le pôle à face plane (2) et un pôle en couteaux (3) situé en face du précédent est subdivisé en un espace (5) rempli de matière amagnétique, résistant à l'usure et dont l'intensité du champ est relativement faible. et un espace (6) formant le canal d'écoulement de l'eau trouble et dans lequel l'intensité du champ est relativement forte.

2. Séparateur magnétique selon la revendication 1, caractérisé en ce que la limite entre l'espace (5) rempli de matière amagnétique et l'espace (6) formant le canal d'écoulement de l'eau trouble suit approximativement une surface sur laquelle l'intensité du champ est constante.

3. Séparateur magnétique selon la revendication 1, dans lequel les pôles à face plane et les pôles en couteaux sont formes de plaques présentant d'un côté une surface plane et, de l'autre, des nervures dont le profil transversal est triangulaire, caractérisé en ce que l'espace (5) rempli de matière amagnétique va de la surface plane (2) d'une plaque (1) jusqu'au fond (7) des nervures de la plaque voisine, tandis que l'espace (6) formant le canal d'écoulement de l'eau trouble enveloppe la crête (8) des nervures et aboutit sur les flancs (9) de ces dernières.
